# EUROPÄISCHE PATENTSCHRIFT

(11) **EP 0 921 351 B1**
(45) Veröffentlichungstag und Bekanntmachung des Hinweises auf die Patenterteilung: **18.02.2004**
(21) Anmeldenummer: 98122666.5
(22) Anmeldetag: 30.11.1998
(51) Int. Cl.: F23D 14/78, F23D 14/04

(54) **Lamellenbrenner**
Burner with lamella
Brûleur à lamelle

(30) Priorität: 08.12.1997 DE 19754423
(43) Veröffentlichungstag der Anmeldung: 09.06.1999
(73) Patentinhaber: ROBERT BOSCH GMBH, 70442 Stuttgart (DE)
(72) Erfinder: Schmucker, Franz, 73117 Wangen (DE); Schaefer, Albrecht, 70771 Leinfelden-Echterdingen (DE); Klosok, Jan, 71336 Waiblingen (DE); Zollner, Gottfried, 73061 Ebersbach (DE); Frieling, Thomas-Eckart, 70197 Stuttgart (DE)

(56) Entgegenhaltungen:
- DD-A- 276 441
- DE-A- 4 421 136
- DE-U- 29 710 281

## Beschreibung

Die Erfindung betrifft einen Lamellenbrenner mit einem Kühlleitungen aufweisenden Kühlsystem mit zueinander parallelen Leitungsabschnitten, wobei als Stanz-Biegeteile ausgebildete Lamellen mit Durchbrüchen versehen und mit diesen auf die Leitungsabschnitte aufgeschoben sind, wobei die Lamellen mittels daran abstehender Distanzelemente auf den Leitungsabschnitten im Wesentlichen zueinander parallel und im Abstand so gehalten sind, dass zwischen benachbarten Lamellen Führungskanäle für ein Brenngas-Luft-Gemisch gebildet sind.

Ein derartiger Lamellenbrenner ist aus der DE-U-297 10 281 bekannt. Bei diesem bekannten Lamellenbrenner bilden die an einer Seite horizontal abgekanteten Distanzelemente gleichzeitig auch die mit vielen Öffnungen versehene, als Brennfläche dienende Abdeckung des Kühlsystems. Dies bedingt einen großen Abstand der auf die Leitungsabschnitte aufgeschobenen Lamellen und damit der im Abgasstrom aufgewärmten Flächen der Lamellen, das heißt der Wirkungsgrad des Wärmeaustausches ist gering.

Wie die FR 2714 161 zeigt, kann der Abstand der Lamellen auf den Leitungsabschnitten auch dadurch klein gehalten werden, dass diese im Bereich der Durchbrüche mit den Leitungsabschnitten verschweißt oder verlötet werden, um ihre Abstände zueinander einzuhalten. Dies verteuert die Herstellung des Lamellenbrenners erheblich.

Es ist Aufgabe der Erfindung, einen Lamellenbrenner der eingangs erwähnten Art zu schaffen, der mit geringem Fertigungsaufwand und kleinem Abstand die Lamellen auf den Leitungsabschnitten des Kühlsystems festlegt.

Diese Aufgabe wird nach der Erfindung dadurch gelöst, dass ausgehend von den Durchbrüchen die Distanzelemente als kragenförmige Durchzüge ausgestülpt sind, die an der jeweils benachbarten Lamelle anliegen.

Bei dieser Ausgestaltung werden wieder Distanzelemente zwischen den Lamellen verwendet, die an den Lamellen einstückig abstehen und an der jeweils benachbarten Lamelle anliegen. Diese Distanzelemente sind jedoch im Bereich der Durchbrüche für die Leitungsabschnitte als kreisbogenförmige Durchzüge ausgestülpt. Auf diese Weise können die Lamellen parallel und in kleinem Abstand zueinander gehalten werden. Dieses führt zu einer wesentlichen Kostenreduzierung bei der Herstellung des Lamellenbrenners.

Eine mögliche Erfindungsvariante ist dadurch gekennzeichnet, dass die Lamellen aus einem dünnwandigen Stahlblech gefertigt und an ihren flammenseitigen Bereichen mit Verbreiterungen versehen sind. Die dünnwandige Lammelle leitet die entstandene Wärme gut ab, so daß sie über das Kühlsystem einfach auf einer konstanten Betriebstemperatur gehalten werden kann. Die Verbreiterungen, welche am flammenseitigen Bereich der Lamellen angeordnet sind, dienen dazu, einen vorbestimmten Austrittsquerschnitt für das Brenngas-Luftgemisch zu verwirklichen. Dabei kann es vorgesehen sein, daß die Verbreiterungen in Achsrichtung der Leitungsabschnitte beidseitig von der Lamelle vorstehen. Beispielsweise kann eine derartige Verbreiterung durch einen Umformvorgang erzeugt werden.

Denkbar ist es auch, daß die Lamelle zur Ausbildung der Verbreiterung zumindest an ihrem flammenseitigen Bereich mit einer Abwinklung versehen ist. Beispielsweise kann die Lamelle an ihrem flammenseitigen Bereich um 180° umgefalzt oder beispielsweise nur um 90° abgewinkelt sein.

Die Erfindung wird im folgenden anhand eines in den Zeichnungen dargestellten Ausführungsbeispieles näher erläutert.

In den Fig. 1 bis 3 sind verschiedene Ausgestaltungsvarianten von Lamellen 10 für Lamellenbrenner dargestellt.

Die Fig. 1 zeigt eine Lamelle 10, die aus einem dünnwandigen Stahlblechzuschnitt gefertigt ist. Die Materialstärke der Lamelle 10 kann 0,4 bis 0,8 mm betragen. In die Lamelle 10 ist ein Durchbruch 13 mit kreisrundem Querschnitt eingebracht. Der Durchbruch 13 geht in ein Distanzelement 12 über. Dieses Distanzelement 12 ist kragenförmig ausgebildet und weist einen zylindrisch umlaufenden Innenmantel 12.1 auf, der koaxial zur Mittellängsachse des Durchbruches 13 angeordnet ist. Wie die Fig. 1 erkennen läßt, wird der Durchbruch 13 in den Innenmantel 12.1 über eine Verjüngung übergeleitet. Diese Verjüngung dient als Einfädelhilfe. Die Lamelle 10 kann mit ihrem Durchbruch auf einen Leitungsabschnitt eines Kühlsystems aufgeschoben werden. Dabei wird die Lamelle 10 im Bereich der Einfädelhilfe auf das Ende des Leitungsabschnittes aufgesetzt und anschließend auf diesen aufgeschoben. Der freie Innenquerschnitt des Innenmantels 12.1 ist dabei geringfügig kleiner dimensioniert als der Außenquerschnitt des Leitungsabschnittes. Damit weitet sich also die Lamelle 10 im Bereich ihres Distanzelementes 12 auf und ist federelastisch an dem Leitungsabschnitt verspannt. Über eine solche Verbindung lassen sich thermisch bedingte Ausdehnungen des Leitungsabschnittes und der Lamelle 10 kompensieren.

Auf den Leitungsabschnitt werden mehrere Lamellen 10 aufgeschoben. Die Lamellen 10 werden dabei über die Distanzelemente 12 zueinander parallel beabstandet gehalten. Zwischen den einzelnen Lamellen 10 entstehen somit Führungskanäle für ein Brenngas-Luft-Gemisch. An dem flammenseitigen Austritt dieser Führungskanäle sind Ansätze 14 an den Lamellen 10-vorgesehen. Die Ansätze 14 weisen seitliche Verbreiterungen 14.1, 14.2 auf, die sich quer zur Längsrichtung der Lamelle 10 erstrecken. Mittels diesen Verbreiterungen 14.1, 14.2 werden die freien Querschnitte der Führungskanäle verkleinert. Der Austrittsquerschnitt für das Brenngas-Luft-Gemisch ist dann so gewählt, daß ein stabiles Abbrennen des Brenngas-Luft-Gemisches an den Lamellen 10 erfolgen kann. Bei der in Fig. 1 dargestellten Lamelle 10 wird der Ansatz 14 angestaucht oder gewalzt, so daß sich die Verbreiterungen 14.1, 14.2 ergeben.

In der Fig. 2 ist eine zu der Fig. 1 im wesentlichen baugleiche Lamelle 10 dargestellt. Im Unterschied zu der Lamelle 10 gemäß Fig. 1 wird jedoch die seitliche Verbreiterung 14.1 durch ein Umfalzen der Lamelle 10 in ihrem flammenseitigen Bereich ermöglicht. In der Fig. 3 wird die Verbreiterung 14.1 durch eine recht-winklige Abkantung geschaffen.

## Patentansprüche

1. Lamellenbrenner mit einem Kühlleitungen aufweisenden Kühlsystem mit zueinander parallelen Leitungsabschnitten, wobei als Stanz-Biegeteile ausgebildete Lamellen mit Durchbrüchen versehen und mit diesen auf die Leitungsabschnitte aufgeschoben sind, wobei die Lamellen mittels daran abstehender Distanzelemente auf den Leitungsabschnitten im Wesentlichen zueinander parallel und im Abstand so gehalten sind, dass zwischen benachbarten Lamellen Führungskanäle für ein Brenngas-Luft-Gemisch gebildet sind,
**dadurch gekennzeichnet,**
**dass** ausgehend von den Durchbrüchen (13) die Distanzelemente (12) als kragenförmige Durchzüge ausgestülpt sind, die an der jeweils benachbarten Lamelle (10) anliegen.

2. Lamellenbrenner nach Anspruch 1,
**dadurch gekennzeichnet,**
**dass** das Distanzelement (12) einen umlaufenden, zylindrischen Innenmantel (12.1) aufweist, der an dem Außenumfang des Leitungsab-schnittes anliegt, und
**dass** das Distanzelement (12) eine Einfädelhilfe aufweist, die den Durchbruch (13) in den Innenmantel (12.1) überleitet.

3. Lamellenbrenner nach Anspruch 1 oder 2,
**dadurch gekennzeichnet,**
**dass** die Lamellen (10) aus einem dünnwandigen Stahlblech gefertigt und an ihren flammenseitigen Bereichen mit Verbreiterungen (14.1, 14.2) versehen sind.

4. Lamellenbrenner nach Anspruch 3,
**dadurch gekennzeichnet,**
**dass** die Verbreiterungen (14.1, 14.2) in Achsrichtung der Leitungs-abschnitte beidseitig an der Lamelle (10) vorstehen.

5. Lamellenbrenner nach Anspruch 3,
**dadurch gekennzeichnet,**
**dass** die Lamellen (10) zur Ausbildung der Verbreiterung (14.1) zumindest an ihren flammenseitigen Bereichen mit einer Abwinklung versehen sind.

## Claims

1. Lamellar burner with a cooling system possessing cooling conduits and having conduit portions parallel to one another, lamellae formed as stamp-bent parts being provided with perforations and being pushed by means of these onto the conduit portions, the lamellae being held essentially parallel to and at a distance from one another on the conduit portions by means of spacer elements spaced apart on said lamellae in such a way that guide ducts for a fuel-gas/air mixture are formed between adjacent lamellae, **characterized in that**, starting from the perforations (13) the spacer elements (12) are protruded as collar-shaped rims which bear against the respectively adjacent lamella (10).

2. Lamellar burner according to Claim 1, **characterized in that** the spacer element (12) has a peripheral cylindrical inner casing (12.1) which bears against the outer circumference of the conduit portion, and **in that** the spacer element (12) has a thread-in aid which leads the perforation into the inner casing (12.1).

3. Lamellar burner according to Claim 1 or 2, **characterized in that** the lamellae (10) are manufactured from a thin-walled steel sheet and are provided on their flame-side regions with widenings (14.1, 14.2).

4. Lamellar burner according to Claim 3, **characterized in that** the widenings (14.1, 14.2) project on the lamella (10) on both sides in the axial direction of the conduit portions.

5. Lamellar burner according to Claim 3, **characterized in that**, to form the widening (14.1), the lamellae (10) are provided with an angling at least on their flame-side regions.

## Revendications

1. Brûleur à lamelles équipé d'un système de refroidissement présentant des conduites de refroidissement, comportant des tronçons de conduite parallèles les uns aux autres, avec des lamelles configurées en tant que pièces embouties pliées pourvues de perçages qui permettent de pousser les lamelles sur les tronçons de conduite, les lamelles étant maintenues sur les tronçons de conduite pour l'essentiel parallèlement les unes aux autres et à distance les unes des autres au moyen d'éléments de distanciation partant de celles-ci, de telle sorte qu'entre des lamelles voisines se trouvent des canaux d'alimentation pour un mélange gaz combustible - air,
**caractérisé en ce qu'**
à partir des perçages (13), les éléments de distanciation (12) sont mis en place sous la forme d'entretoises en forme de col, qui reposent sur chaque lamelle voisine.

2. Brûleur à lamelles selon la revendication 1,
**caractérisé en ce que**
l'élément de distanciation (12) présente un revêtement intérieur (12.1) cylindrique, qui repose sur le pourtour extérieur du tronçon de conduite, et l'élément de distanciation (12) présente une aide pour l'enfilage, qui chevauche le perçage (13) dans le revêtement intérieur (12.1).

3. Brûleur à lamelles selon la revendications 1 ou 2,
**caractérisé en ce que**
les lamelles (10) sont fabriquées à partir d'une tôle d'acier à parois minces et sont pourvues, au niveau de leurs zones situées du côté des flammes, d'élargissements (14.1, 14.2).

4. Brûleur à lamelles selon la revendication 3,
**caractérisé en ce que**
les élargissements (14.1, 14.2) dépassent dans la direction axiale des tronçons de conduite des deux côtés de la lamelle (10).

5. Brûleur à lamelles selon la revendications 3,
**caractérisé en ce que**
pour la formation de l'élargissement (14.1), les lamelles (10) sont pourvues au moins au niveau de leurs zones situées du côté des flammes d'un repli.
